# EUROPÄISCHE PATENTSCHRIFT

(11) **EP 0 223 795 B1**
(45) Veröffentlichungstag und Bekanntmachung des Hinweises auf die Patenterteilung: **03.05.1989**
(21) Anmeldenummer: 86903175.7
(22) Anmeldetag: 23.05.1986
(51) Int. Cl.: B65D 83/14

(54) **EINRICHTUNG ZUM VERBINDEN EINER SPRITZPISTOLE MIT EINER AEROSOLDOSE**
DEVICE FOR FIXING A SPRAYING GUN TO AN AEROSOL CAN
DISPOSITIF POUR FIXER UN PISTOLET PULVERISATEUR A UN RESERVOIR D'AEROSOL

(30) Priorität: 23.05.1985 DE 3518627
(43) Veröffentlichungstag der Anmeldung: 03.06.1987
(73) Patentinhaber: C. Ehrensperger AG, CH-8703 Erlenbach (CH)
(72) Erfinder: KOPP, Volker, CH-8133 Esslingen (CH)
(74) Vertreter: Monsch, René
(86) Internationale Anmeldenummer: CH8600068
(87) Internationale Veröffentlichungsnummer: WO8607037

(56) Entgegenhaltungen:
- FR-A- 2 021 000
- FR-A- 2 508 136
- US-A- 3 756 512

## Beschreibung

Die vorliegende Erfindung betrifft eine Einrichtung zum Verbinden einer Spritzpistole, die mit einem einen hülsenförmigen Ansatz aufweisenden Adapterteil versehen ist, mit einer Aerosoldose mit einem Ventil und mit einem das Ventil umschliessenden Rand, die einen Gewindering hat, der ein zum Gewinde des Adapterteiles passendes Gewinde und eine zur Aufnahme des Randes der Aerosoldose vorgesehene Ausnehmung aufweist, die so ausgebildet ist, dass ein das Loch des Gewinderinges umschliessender zylindrischer Abschnitt gebildet wird, der einen Wulst zum Hintergreifen des Randes aufweist und der so ausgebildet ist, dass mindestens ein Teil desselben durch den Rand der Aerosoldose radial nach innen verformt wird.

Zum Aufsetzen von Aerosoldosen, die einen das Ventil umschliessenden Rand haben, auf eine Spritzpistole werden Adapter verwendet. Ein derartiger Adapter weist einen Abschnitt, der über den Rand gestülpt wird, und einen konischen Gewindeansatz auf, der in der Spritzpistole einschraubbar ist. Beim Einschrauben des Adapters wird der über den Rand der Aerosoldose gestülpte Abschnitt zusammengezogen und so die Aerosoldose gehalten.

Es ist auch bekannt, auf den Rand der Aerosoldose einen Gewindering aufzusetzen und diesen in einen Adapterteil für eine Spritzpistole einzuschrauben.

Aus der US-A-3 756 512 ist eine Einrichtung gemäss dem Oberbegriff des Patentanspruches 1 bekannt, die einen Gewindering enthält, der ein zum Gewinde des Adapterteiles passendes Gewinde und eine zur Aufnahme des Randes der Aerosoldose vorgesehene Ausnehmung aufweist. Durch diese Ausnehmung wird ein das Loch umschliessender, zylindrischer Abschnitt gebildet, der eine Wulst zum Hintergreifen des Randes der Aerosoldose aufweist und der so ausgebildet ist, dass mindestens ein Teil derselben durch den Rand der Aerosoldose radial nach innen verformt wird.

Diese Lösungen haben den Nachteil, dass die Verbindung zwischen Adapter bzw. Gewindering und Aerosoldose nicht kraft- und formschlüssig ist, um die Dichtheit der Verbindung während des Gebrauchs zu gewährleisten.

Der Erfindung liegt die Aufgabe zugrunde, eine Einrichtung der eingangs genannten Art zu schaffen, bei der durch die kraft- und formschlüssige Verbindung zwischen Aerosoldose und der Einrichtung und zwischen Adapterteil und der Einrichtung einerseits ein Verkippen der Aerosoldose im Adapterteil und andererseits ein Lösen der auf die Aerosoldose aufgedrückten Einrichtung verhindert wird.

Diese Aufgabe wird erfindungsgemässen dadurch gelöst, dass der Gewindering mit zwei ringförmigen Wülsten versehen ist, die am zylindrischen Abschnitt und der diesem gegenüberliegenden Seitenfläche der stirnseitigen Ausnehmung so ausgebildet sind, dass sie in die Ausnehmung hineinragen zum Hintergreifen des Randes der Aerosoldose, und dass eine Hülse mit einem zum Innendurchmesser des Gewinderinges passenden Aussendurchmesser vorgesehen ist, die von der anderen Stirnseite her in den Gewindering einführbar ist, um den zylindrischen Abschnitt zu stützen, und an einem Ende mit einem Ansatz versehen ist, um ein Durchdrücken der Hülse durch den Gewindering zu verhindern.

Die mit der Erfindung erreichbaren Vorteile sind im wesentlichen darin zu sehen, dass die Einrichtung eine bessere Dichtung bewirkt zwischen Ventil und Adapterteil, weil neben der zwischen Ventil und Adapterteil gebildeten Dichtungsstelle eine weitere Dichtungsstelle zwischen dem Adapterteil und einem Abschnitt der inneren Umfangsfläche der Hülse gebildet wird, und die Einrichtung billig herstellbar und einfach in der Anwendung ist.

Weitere Vorteile ergeben sich aus der nachfolgenden Beschreibung eines Ausführungsbeispiels der Erfindung anhand der beiliegenden Zeichnungen, wobei
Figur 1 eine im Halbschnitt dargestellte Ansicht einer mit einer Spritzpistole über einen Adapterteil und ein Ausführungsbeispiel der Verbindungseinrichtung verbundene Aerosoldose und
Figur 2 einen Schnitt durch die in Figur 1 verwendete Verbindungseinrichtung darstellt.

Wie Figur 1 zeigt, ist eine Spritzpistole 1 über einen Adapterteil 2 und eine Verbindungseinrichtung mit einer Aerosoldose 3 mit einem Ventil 4 verbunden. Der als einstückiger Körper ausgebildete Adapterteil 2 weist zwei Abschnitte 5, 6, die jerweils mit einem Innengewinde versehen sind, auf. Somit kann der Adapterteil 2 einerseits über eine Gewindehülse 7 mit der Spritzpistole 1 und andererseits kann die Aerosoldose 3 über die Verbindungseinrichtung mit dem Adapterteil 2 verschraubt werden. Der Adapterteil 2 weist ferner einen hülsenartigen Ansatz 8 auf, durch den das Ventil 4 hindurchragt.

Wie Figur 2 zeigt, ist die Verbindungseinrichtung zweiteilig ausgebildet und besteht aus einem Gewindering 10 und einer Hülse 11. Der Gewindering 10 und die Hülse 11 bestehen beispielsweise aus Kunststoff.

Der Gewindering 10 hat ein zum Innengewinde passendes Aussengewinde 12. An einer Seite ist ein Ansatz 13 zum Aufsetzen der nicht dargestellten Verschlusskappe für die Aerosoldose ausgebildet. Der Gewindering 10 hat eine Ausnehmung 15, die koaxial zum Loch 16 in der Stirnseite so ausgebildet ist, dass ein elastisch verformbarer, zylindrischer Abschnitt 17 gebildet wird. Der zylindrische Abschnitt 17 ist so ausgestaltet, dass das freie Ende über die Stirnfläche des Gewinderinges 10 hinausragt.

Wie Fig. 1 zeigt, ist der Gewindering 10 so an der Aerosoldose 3 angeordnet, dass der Rand 9 in der Ausnehmung 15 liegt. Um eine im wesentlichen formschlüssige Verbindung zwischen dem Rand 9 und dem Gewindering 10 zu erzeugen, ist der Gewindering 10 mit zwei ringförmigen Wülsten 18, 19 versehen, die am zylindrischen Abschnitt 17 und der diesem gegenüberliegenden Seitenfläche der Ausnehmung 15 so ausgebildet sind, dass sie in die Ausnehmung 15 hineinragen, und der zylindrische Abschnitt 17 ist so ausgebildet, dass mindestens ein Teil desselben durch den Rand 9 der Aerosoldose 3 radial nach innen verformt wird. Durch die in das Loch 16 eingepresste Hülse 11 wird der elastisch verformte Teil des zylindrischen Abschnittes 17 radial nach aussen gegen den Rand 9 der Aerosoldose 3 gepresst, wodurch die Wülste 18, 19 den Rand 9 hintergreifen. Durch diese Verbindung wird die Einrichtung verdrehsicher an der Aerosoldose befestigt.

Der Hülse 11 ist ein Flansch 20 angeformt, der an eine im Gewindering 10 ausgebildete Schulter 21 anliegt, um ein Durchdrücken der Hülse 11 durch den Gewindering 10 zu verhindern. Am äusseren Umfang der Hülse 11 sind zwei zueinander beabstandete Wülste 22, 23 ausgebildet, die mit im Loch 16 des Gewinderinges 10 ausgebildeten Rillen 24, 25 in Eingriff bringbar sind, um die Hülse 11 im Gewindering 10 zu arretieren. An dem den Flansch 20 aufweisenden Ende der Hülse 11 ist ein von der inneren Umfangsfläche abstehender Abschnitt 27 ausgebildet und eine im wesentlichen V-förmige Rille 26 vorgesehen, die in der Stirnfläche so ausgebildet ist, dass eine Seitenfläche der Rille 26 koaxial zur inneren Umfangsfläche ist. Durch diese Ausbildung entsteht eine L-förmige Dichtungslippe, die mit dem hülsenförmigen Ansatz 8 zusammenwirkt.

Um eine sichere Abdichtung zu gewährleisten, kann der hülsenförmige Ansatz 8 aussen leicht konisch so ausgebildet sein, dass dieser sich zum freien Ende hin verjüngt oder im unteren Bereich einen konischen Abschnitt aufweisen. Dadurch wird erreicht, dass beim Einschrauben der Aerosoldose 3, die L-förmige Dichtungslippe verformt wird. Bei eingeschraubter Aerosoldose 3 bildet diese Dichtungslippe neben der zwischen Ventil und hülsenförmigen Ansatz 8 des Adapterteiles 2 gebildeten Dichtungsstelle eine weitere Dichtungsstelle zwischen der Hülse 11 und dem hülsenförmigen Ansatz 8 des Adapterteiles 2, wodurch verhindert wird, dass zu spritzendes Material zwischen Adapterteil 2 und Aerosoldose 3 heraustreten kann.

Da die Einrichtung einerseits durch den Gewindering 10 am Umfang und andererseits durch die Hülse 11 im Bereich der Dichtungslippe an der Innenseite, d.h. an zwei beabstandeten Stellen im Adapterteil 2 gehalten wird, wird ein Verkippten der Aerosoldose 3 im Adapterteil 2 verhindert und somit die Dichtung zwischen Adapterteil 2 und Aerosoldose 3 während der Anwendung aufrechterhalten.

## Patentansprüche

1. Einrichtung zum Verbinden einer Spritzpistole (1), die mit einem einen hülsenförmigen Ansatz (8) aufweisenden Adapterteil (2) versehen ist, mit einer Aerosoldose (3) mit einem Ventil (4) und mit einem das Ventil umschliessenden Rand (9), die einen Gewindering (10) hat, der ein zum Gewinde des Adapterteiles passendes Gewinde (12) und eine zur Aufnahme des Randes der Aerosoldose vorgesehene Ausnehmung (15) aufweist, die so ausgebildet ist, dass ein das Loch (16) des Gewinderings umschliessender zylindrischer Abschnitt (17) gebildet wird, der einen Wulst (19) zum Hintergreifen des Randes aufweist und der so ausgebildet ist, dass mindestens ein Teil desselben durch den Rand der Aerosoldose radial nach innen verformt wird, dadurch gekennzeichnet, dass der Gewindering (10) mit zwei ringförmigen Wülsten (18, 19) versehen ist, die am zylindrischen Abschnitt (17) und der diesem gegenüberliegenden Seitenfläche der stirnseitigen Ausnehmungen (15) so ausgebildet sind, dass sie in die Ausnehmung (15) hineinragen zum Hintergreifen des Randes (18) der Aerosoldose (3), und dass eine Hülse (11) mit einem zum Innendurchmesser des Gewinderinges (10) passenden Aussendurchmesser vorgesehen ist, die von der anderen Stirnseite her in den Gewindering (10) einführbar ist, um den zuylindrischen Abschnitt (17) zu stützen, und an einem Ende mit einem Ansatz (20) versehen ist, um ein Durchdrücken der Hülse durch den Gewindering zu verhindern.

2. Einrichtung nach Anspruch 1, dadurch gekennzeichnet, dass die Wülste (18, 19) mit unterschiedlichem Abstand von der Grundfläche der Ausnehmung (1 5) ausgebildet sind.

3. Einrichtung nach einem der Ansprüche 1 oder 2, dadurch gekennzeichnet, dass der zylindrische Abschnitt (17) über die Stirnfläche hinausragt und dass die Wulst (19) am freien Ende des zylindrischen Anbschnittes (17) ausgebildet ist.

4. Einrichtung nach Anspruch 1, dadurch gekennzeichnet, dass die Wülste (18, 19) einander gegenüberliegend ausgebildet sind.

5. Einrichtung nach Anspruch 1, dadurch gekennzeichnet, dass der Gewindering (10) mindestens eine Rille (24, 25) aufweist, die in der inneren Umfangsfläche des Gewinderinges (10) ausgebildet ist und sich parallel zu den Stirnflächen erstreckt und dass die Hülse (11) mindestens eine ringförmige Wulst (22, 23) aufweist, die von der Mantelfläche der Hülse (11) absteht und sich parallel zu den Stirnflächen der Hülse (11) erstreckt, wobei die ringförmige Wulst (22, 23) mit der Rille (24, 25) in Eingriff bringbar ist, um die Hülse (11) im Gewindering (10) zu arretieren.

6. Einrichtung nach Anspruch 5, dadurch gekennzeichnet, dass der Gewindering (10) zwei zueinander beabstandete Rillen (24, 25) aufweist und dass die Hülse (11) zwei zueinander beabstandete Wülste (22, 23) aufweist.

7. Einrichtung nach Anspruch 1, dadurch gekennzeichnet, dass der Ansatz (20) der Hülse ( 1 1 ) ein mit der Stirnseite bündig ausgebildeter Flansch ist.

8. Einrichtung nach Anspruch 1 und 7, dadurch gekennzeichnet, dass die Hülse (11) an dem mit dem Flansch (20) versehenen Ende einen von der inneren Umfangsfläche abstehenden ringförmigen Ansatz (27) und eine in der Stirnseite ausgebildete, im wesentlichen V-förmige Rille (26) aufweist, um eine L-förmige Dichtungslippe auszubilden.

## Claims

1. Device for fixing a spray gun (1) to an aerosol can (3) having a valve (4) and border (18) surrounding said valve, which spray gun is provided with an adapter having a collar-like extension (8), which device has a threaded ring (10) including a thread (12) proper to the thread of the adapter and a recess (15) provided for accomodation of the border of the aerosol can, which recess is formed such that a cylindrical part (17) is formed which surrounds the passage (16) of the threaded ring, which cylindrical part includes a bead (19) for retarding of the border and which is formed such that at least a part of which is radial inwardly deformed by the border of the aerosol can, characterized in that the threaded ring (10) is provided with two beads (18, 19) formed at the cylindrical part (17) and the opposite side surface of the face recess (15), such that they extend into the recess (15) for retarding of the border (18) of the aerosol can (3) and in that a bushing (11) having an outer diameter proper to the inner diameter of the threaded ring (10), which bushing is insertable in the threaded ring (10) from the other side in order to support the cylindrical part (17) and which is provided with a shoulder (20) in order to avoid a press through of the bushing through the threaded ring.

2. Device according to claim 1, characterized in that said beads (18, 19) are formed with different distance from the bottom face of the recess (15).

3. Device according to one of claims 1 or 2, characterized in that the cylindrical part (17) jut out past the front surface and in that the bead (19) is formed at the free end of the cylindrical part (17).

4. Device according to claim 1, characterized in that beads (18, 19) are formed opposite to each other.

5. Device according to claim 1, characterized in that the threaded ring (10) includes at least one groove (24, 25) formed in the inner peripheral area of the threaded ring (10) and extending parallel to the front surfaces and in that the bushing (11) includes at least one annular bead (22, 23) protruding from the shell surface of the bushing (11) and extending parallel to the front surfaces of the bushing (11), wherein the annular bead (22, 23) is receivable in the groove (24, 25) in order to lock the bushing (11) within the threaded ring (10).

6. Device according to claim 5, characterized in thatthethreaded ring (10) includes two spaced apart grooves (24, 25) and in that the bushing (11) includes two spaced apart beads (22, 23).

7. Device according to claim 1, characterized in that the shoulder (20) of the bushing (11) is a flange formed flush with the front surface.

8. Device according to claim 1 and 7, characterized in that the bushing (11) includes a ring-shaped shoulder (25) protruding from the inner peripheral area at the end provided with the flange (20) and includes a substantially V-shaped groove (26) formed in the front face in order to form an L-shaped sealing lip.

## Revendications

1. Dispositif pour fixer un pistolet pulvérisateur ( 1 ) qui est pourvu d'une pièce adaptatrice (2) présentant un prolongement (8) en forme de douille, à un réservoir d'aérosol (3) avec une valve (4) et avec un bord (18) (lire 27) entourant la valve, qui a une couronne filetée (10), laquelle comporte un filet (12) s'adaptant au filet de la pièce adaptatrice, et un évidement (15) prévu pour recevoir le bord du réservoir d'aérosol, cet évidement étant conformé de telle sorte que soit formé un tronçon cylindrique (17) entourant un trou (16) de la couronne filetée, qui comporte un renflement (19) pour s'accrocher derrière le bord et qui est conformé de telle sorte qu'au moins une partie de celui-ci est déformée radialement vers l'intérieur par le bord du réservoir d'aérosol, caractérisé en ce que la couronne filetée ( 10) est pourvue de deux renflements annulaires (18, 19) qui sont formés sur le tronçon cylindrique (17) et sur la surface latérale, qui lui fait face, de l'évidement (15) du côté frontal, de façon qu'ils parviennent dans l'évidement (15) pour s'accrocher derrière le bord ( 18) (lire 27) du réservoir d'aérosol (3) et en ce qu'est prévu une douille (11) avec un diamètre extérieur s'adaptant au diamètre intérieur de la couronne filetée (10), douille qui peut être introduite, par l'autre face frontale, dans la couronne filetée (10) pour former un appui pour le tronçon cylindrique (17), et qui est pourvue, à l'une de ses extrémités, d'un prolongement (20) pour empêcher un écrasement de la douille par la couronne filetée.

2. Dispositif suivant la revendication 1, caractérisé en ce que les renflements (18, 19) sont formés à distances différentes de la surface de base de l'évidement (15).

3. Dispositif suivant l'une des revendications 1 ou 2, caractérisé en ce que le tronçon cylindrique (17) dépasse au-dessus de la surface frontale et en ce que le renflement (19) est formé à l'extrémité libre du tronçon cylindrique (17).

4. Dispositif suivant la revendication 1, caractérisé en ce que les renflements (18, 19) sont formés l'un en face de l'autre.

5. Dispositif suivant la revendication 1, caractérisé en ce que la couronne filetée (10) présente au moins un sillon (24, 25) qui est formé dans la surface périphérique intérieure de la couronne filetée (10) et s'étend parallèlement aux surfaces frontales, et en ce que la douille (11) présente au moins un renflement annulaire (22, 23) qui part de la surface latérale de la douille (11) et qui s'étend parallèlement aux surfaces frontales de la douille (11), ), le renflement annulaire (22, 23) pouvant être mis en prise avec le sillon (24, 25) pour bloquer la douille (11) dans la couronne filetée (10).

6. Dispositif suivant la revendication 5, caractérisé en ce que la couronne filetée ( 10) comporte deux sillons (24, 25) à distance l'un de l'autre et en ce que la douille (11) présente deux renflements (22, 23) à distance l'un de l'autre.

7. Dispositif suivant la revendication 1, caractérisé en ce que le prolongement (20) de la douille (11) est une bride affleurant la surface frontale.

8. Dispositif suivant les revendications 1 et 7, caractérisé en ce que la douille (11) présente à son extrémité pourvue de la bride (20), un prolongement annulaire (25) (lire 28) partant de la surface périphérique intérieure, et une rainure (26) en principe en forme de V, formée dans la face frontale, pour constituer une lèvre d'étanchéité en forme de L.
